# EUROPÄISCHE PATENTSCHRIFT

(11) **EP 0 226 711 B1**
(45) Veröffentlichungstag und Bekanntmachung des Hinweises auf die Patenterteilung: **08.08.1990**
(21) Anmeldenummer: 86112123.4
(22) Anmeldetag: 02.09.1986
(51) Int. Cl.: E01H 4/02

(54) **Schneefräse**
Rotary snow cutter
Fraiseuse de neige

(30) Priorität: 24.12.1985 DE 8536530 U
(43) Veröffentlichungstag der Anmeldung: 01.07.1987
(73) Patentinhaber: Karl Kässbohrer Fahrzeugwerke GmbH, D-89077 Ulm (DE)
(72) Erfinder: Obering, Walter Haug, D-7906 Blaustein (DE)
(74) Vertreter: Grünecker, Kinkeldey, Stockmair & Schwanhäusser Anwaltssozietät

(56) Entgegenhaltungen:
- EP-A- 0 139 865
- WO-A-81/03353
- FR-A- 2 470 194

## Beschreibung

Die vorliegende Neuerung betrifft eine Schneefräse für den Heckanbau an einem Pistenfahrzeug, mit einer Fräswelle und einem im Querschnitt zumindest dreieckförmigen, sich über die Breite der Schneefräse erstreckenden Fräsrahmen, an dessen seitlichen Enden Seitenschilde mit Lagern für die Fräswelle angeschraubt sind.

Eine solche Schneefräse ist bereits aus dem DE-U 85 28 096 bekannt, welches auf die Anmelderin zurückgeht. Der dort gezeigte Fräsrahmen besitzt einen parallelogrammähnlichen Querschnitt, so daß jeweils zwei Fräsrahmenflächen im Querschnitt zwei Seiten einer Dreiecksform bilden.

Bei der bekannten Schneefräse ist der Fräsrahmen als Zentralrahmen ausgebildet, in dessen Mitte ein Getriebe angebracht ist, das zwei seitlich mit dem Getriebe verbundene Fräsenwellen antreibt. Die Fräswellen sind mit ihren, dem Getriebe abgewandten Enden in Seitenlagern gehalten.

Es ist Aufgabe der vorliegenden Neuerung, bekannte Schneefräsen in ihrer Handhabung, insbesondere in ihrer Wartungsfreudlichkeit noch weiter zu verbessern.

Diese Aufgabe wird dadurch gelöst, daß an den seitlichen Enden des Fräsrahmens in einer Querschnittsebene über zwei Rahmenflächen überstehende und V-förmig zueinander angeordnete Stege angebracht sind und daß auf der von dem Fräsrahmen zugewandten Seite des Seitenschildes zwei V-förmig zueinander angeordnete Hakenleisten befestigt sind, die die Stege des Fräsrahmens im angebrachten Zustand des Seitenschildes hintergreifen, wobei die Hakenleisten des Seitenschildes zusammen mit einer an dem Fräsrahmen angreifenden Halteschraube einen formschlüssigen Klemmverschluß bilden.

Diese Lösung gewährleistet ein schnelles Anbauen und Abnehmen der Seitenschilde und somit der Lager für die Fräswelle. Durch die beiden V-förmigen, die Stege des Fräsrahmens hintergreifenden Hakenleisten des Seitenschildes ist stets die richtige Ausrichtung der seitlichen Lager für die Fräswelle gegeben. Ein weiterer Vorteil liegt darin, daß nunmehr lediglich eine Schraube pro Seitenschild gelöst und angeschraubt werden muß, was das Auswechseln verschlissener Fräswellen bedeutend beschleunigt. Es ist möglich, die Stege des Fräsrahmens nach außen über die Rahmenflächen überstehen zu lassen, wo sie dann von den Hakeleisten der Seitenschilde von außen übergriffen werden. Es ist dabei ebenso möglich, insbesondere wenn der Fräsrahmen als Hohlprofil ausgebildet ist, die Stege nach innen zu richten, so daß die Hakenleisten der Seitenschilde die Stege im Inneren des Fräsrahmens ergreifen. Wichtig ist in jedem Fall, daß die beiden Hakenleisten in etwa den gleichen Winkel aufweisen wie die beiden Stege, wobei allerdings auch die Stege wie die Hakenleisten durch jeweils einen Steg bzw. eine Hakenleiste gebildet sein können, die V-förmig umgebogen sind.

Ganz besonders leicht läßt sich das Auswechseln der Seitenbleiche bewerkstelligen, wenn die Achse der Halteschraube etwa in Richtung der Winkelhalbierenden der beiden Stege ausgerichtet ist. Dann braucht nämlich der Seitenschild zunächst nur so weit mit seinen Hakenleisten auf die Stege des Fräsrahmens aufgeschoben zu werden, bis die Schraube sowohl an dem Fräsrahmen wie auch an dem Seitenschild angreift. Durch weiteres Anziehen der Halteschraube ziehen sich die beiden V-förmigen Stege förmlich in die beiden V-förmigen Hakenleisten ein, wodurch einerseits der Seitenschild ausgerichtet und andererseits festgeklemmt wird.

Gemäß einer bevorzugten Ausführungsform umgreifen die Hakenleisten bei angebrachtem Seitenschild die Stege von außen und ist die Schraube mit Abstand von den Fräsrahmenflächen an dem Fräsrahmen angebracht.

Das Anbringen eines Seitenschildes wird weiter dadurch erleichtert, daß seitlich von dem Fräsrahmen eine sich zu den V-förmigen Stegen hin öffnende Einstecktasche für den Seitenschild angebracht ist, wobei die Halteschraube durch die Einstecktasche hindurch an dem Seitenschild angreift und als Zugschraube ausgebildet ist. Auf diese Weise wird bereits beim Aufstecken des Seitenschildes auf die Stege eine gewisse Ausrichtung erreicht, wobei eventuell auftretende Querkräfte durch die den Seitenschild führende Einstecktasche aufgenommen werden und die Halteschraube nicht belasten.

Befindet sich die Einstecktasche auf der den Stegen gegenüberliegenden Seite des Fräsrahmens, so wird darüber hinaus eine besonders wirksame Arretierung des Seitenschildes erreicht.

Besonders einfach können die Stege an dem Fräsrahmen dadurch ausgebildet werden, daß seitlich an dem Fräsrahmen eine ebenfalls dreieckförmiger Abschlußdeckel befestigt ist, der die Querschnittsfläche des Fräsrahmens überragt. Ein solcher Abschlußdeckel hat darüber hinaus noch den Vorteil, daß er einen als Hohlprofil ausgebildeten Fräsrahmen auch dann verschlossen hält, wenn die Seitenschilde abgenommen sind.

Eine besonders gute Führung beim Aufschieben eines Seitenschildes läßt sich dadurch erreichen, daß an dem der Einstecktasche zugewandten Ende des Seitenschildes eine entsprechende Einstecklasche abgebogen ist, an welcher eine Mutter befestigt ist.

Die Zugänglichkeit der Halteschrauben der Seitenschilde wird dadurch verbessert, daß der Fräsrahmen als Prallkörper ausgebildet ist, und daß dessen seitliche Ränder jeweils von der Mitte des Fräsrahmens aus ansteigend ausgebildet sind. Bei abgenommener Schneefräse befindet sich der Fräsrahmen in einer bistabilen Lage, was dazu augenutzt werden kann, daß der Fräsrahmen zum Abnehmen der Seitenschilde so hingelegt wird, daß sein seitliches Ende, an dem gearbeitet wird, von dem Erdboden weg nach oben gerichtet ist. Darüber hinaus ergibt sich der entscheidende Vorteil, daß ein solch ausgebildeter Prallkörper zu einer besseren Schneeverteilung beiträgt und insbesondere die Randwallbildung an den seitlichen Rändern der Schneefräse verhindert.

Vorteilhaft ist auch, daß der Fräsrahmen eine der Piste zugewandte Früsrahmenfläche aufweist, an deren Kanten zwei Befestigungsnuten zur Aufnahme einer Glätteinrichtung eingearbeitet sind. Auf diese Weise läßt sich auch die Glätteinrichtung schnell und einfach auswechseln, indem sie einfach in die Befestigungsnuten eingeschoben wird. Eine seitliche Sicherung der Glätteinrichtung kann dadurch erreicht werden, daß die angebrachten Seitenschilde jeweils zumindest eine der Befestigungsnuten an den seitlichen Ende des Fräsrahmens von außen überdecken. Auf diese Weise kann auf eine gesonderte Arretierung für die Glätteinrichtung verzichtet werden.

Gemäß einer bevorzugten Ausführungsform ist die Glätteinrichtung mit einem vorderen, im Querschnitt dreieckartigen, an dem Fräsrahmen entlang einer ersten Dreieckseite befestigten Teil versehen, dessen zweite Dreieckseite von dem Fräsrahmen aus pisten- und heckwärts gerichtet als starre Verdichtungsfläche ausgebildet ist und an ihrem heckwärtigen Ende mit einem plattenförmigen, nachgiebigen Teil verbunden ist, wobei sich der nachgiebige Teil im unbelasteten Zustand etwa parallel zur zweiten Dreieckseite und im belasteten zustand etwa horizontal erstreckt, während eine dritte Dreieckseite als sich vom heckwärtigen Ende der zweiten Dreieckseite zum Querträger erstreckende Stütze ausgebildet ist.

Weiterhin bevorzugt ist, daß auf der der Piste zugewandten Seite der Glätteinrichtung mindestens eine Querreihe wulstförmiger, sich in Fahrtrichtung längserstreckender Rippen angebracht ist.

Außerdem ist bevorzugt, daß eine erste Querreihe von Rippen auf der Unterseite des Steges angebracht ist und sich bis auf die zweite vordere Dreiecksseite des steifen Teiles erstreckt. Eine solche Glätteinrichtung ist aus dem DE-GM 85 22 791 bekannt, die ebenfalls auf die Anmelderin zurückgeht.

Die Wartungsfreundlichkeit der Schneefräse kann weiterhin dadurch erhöht werden, daß die erste Querreihe von Rippen aus einem harten, verschleißfesten Material ausgebildet ist.

Die in Fahrtrichtung dahinterliegenden Querreihen können aus weichem Material bestehen. Bevorzugt besteht die Glätteinrichtung aus Polyurethan.

Die Verschließfestigkeit der ersten Querreihe läßt sich einfach dadurch erhöhen, daß in die Rippen der ersten Querreihe Korundpartikel eingegossen sind. Trotz dieser Maßnahme wird die Glätteinrichtung kaum schwerer, so daß das Auswechseln der Glätteinrichtung dadurch nicht erschwert wird.

Gemäß einer anderen Ausführungsform sind die Rippen der ersten Querreihe zur Piste hin mit Federstahlblech abgedeckt. Dieses Blech kann relativ dünn gehalten werden, da die Rippen der ersten Querreihe dem Blech eine gewisse Formstabilität geben, so daß das Blech als lediglich verschleißmindernde Schicht aufgebracht werden kann. Das Federstahlblech kann zum einen an die Glätterinrichtung angeschraubt werden, zum anderen kann das Federstahlblech auch zusammen mit der Glätteinrichtung in die vordere Befestigungsnut des Fräsrahmens eingeschoben sein.

Eine andere Möglichkeit besteht darin, daß das Federstahlblech allein die zweite, pisten- und heckwärts gerichtete Dreieckseite der Glätteinrichtung bildet und an seinem heckwärtigen Ende mit dem plattenförmigen, nachgiebigen Teil verbunden ist. Bei dieser Ausbildung der Glätteinrichtung läßt sich Material einsparen, was das Gewicht der Glätteinrichtung verringert und somit die Handhabbarkeit der Schneefräse beim Auswechseln der Glätteinrichtung verbessert.

Die Rippen der ersten Querreihe können auch als mit Befestigungsankern ausgerüstete Metallnocken ausgebildet sein, die mit ihren Befestigungsankem in die Glätteinrichtung eingegossen sind.

Verschleißmindernd und somit wartungsfreundlich wirkt es sich aus, daß die Rippen etwa tropfenförmig ausgebildet sind. Auf diese Weise wird dem Schnee relativ wenig Widerstand entgegengesetzt.

Wenn die Rippen derart ausgebildet sind, daß ein spitzerer Teil in Fahrtrichtung zeigt und der anschließende Teil sich entgegen der Fahrtrichtung verbreitert, wird neben der Verschleißminderung auch eine zusätzliche Querverdichtung des Schnees bewirkt, was zu einer besonders gut präparierten Piste führt.

Im folgenden werden Ausführungsbeispiele der Neuerung anhand einer Zeichnung näher erläutert.

Es zeigen:
Figur 1 eine Draufsicht auf die Schneefräse, wobei ein Teil der Schneefräse weggebrochen wurde,
Figur 2 eine Schnittansicht der neuerungsgemäßen Schneefräse entlang der Linie 11-11 aus Figur 1,
Figur 3 die neuerungsgemäße Schneefräse im zerlegten Zustand Seitenansicht und Draufsicht,
Figur 4 einen Teil der Schneefräse in Seitenansicht,
Figur 5 den ausgebauten Fräsrahmen der Schneefräse in einer Vorderansicht,
Figur 6 eine Seitenansicht der Glätteinrichtung,
Figur 7 eine Druntersicht eines Ausschnitts der Glätteinrichtung,
Figur 8 einen Schnitt durch die Glätteinrichtung aus Figur 7 entlang der Linie Vlll-Vlll,
Figur 9 eine Ausführungsform der Glätteinrichtung in einer Seitenansicht,
Figur 10 eine weitere Ausführungsform einer Glätteinrichtung in einer Seitenansicht und
Figur 11 in einer Seitenansicht noch eine Ausführungsform der Glätteinrichtung.

Wie am besten aus der Fig. 1 zu ersehen ist, umfasst die Schneefräse 1 einen Tragrahmen 2 für den Heckanbau an ein nicht dargestelltes Pistenfahrzeug und einen an dem Tragrahmen 2 befestigten und sich über die gesamte Breite der Schneefräse erstreckenden Prallkörper 3.

Der Tragrahmen 2 ist gabelförmig ausgebildet und symmetrisch zur Mitte der Schneefräse 1 mit dem Prallkörper 3 verschraubt. Der Prallkörper 3 selbst ist als zentraler Fräsrahmen ausgebildet, an welchem modulartig die nachfolgenden Bauteile angebracht sind.

In der Mitte des Tragrahmens, bzw. des Prallkörpers 3 ist ein Getriebe 4 angeschraubt, welches zwei sich beidseitig von dem Getriebe 4 bis zu den seitlichen Enden 5 und 6 des Fräsrahmens 3 erstreckende Fräswellen 7 und 8 antreibt. Die äußeren Enden 9 und 10 der Fräswellen 7 und 8 werden in an den seitlichen Enden 5 und 6 des Fräsrahmens 3 befestigten Seitenlagern 11 und 12 gehalten.

Wie besser aus der Fig. 2 ersichtlich ist, besteht der Fräsrahmen 3 aus einem parallelogrammförmigen Hohlkörper, der beispielsweise durch Strangpressen aus Aluminium hergestellt werden kann. Eine untere Parallelogrammseite 13 des Fräsrahmens 3 ist der Piste zugewandt und etwa parallel dazu ausgerichtet. An die Parallelogrammseite 13 schließt sich in Fahrtrichtung gesehen nach vorne eine zweite Parallelogrammseite 14 an, welche schräg nach oben ansteigt.

Diese Parallelogrammseite ist als Prallfläche ausgebildet und mit einer verschleißmindernden Kunststoffschicht, z. B. Polyesterpulverbeschichtung, versehen, welche bei dem hier gezeigten Ausführungsbeispiel auf die Parallelogrammseite 14 aufgebracht ist.

Im Bereich der vorderen Kante 15 und der hinteren Kante 16 der ersten Parallelogrammseite 13 sind Befestigungsnuten 17 und 18 eingelassen, welche sich über die gesamte Breite des Fräsrahmens 3 erstrecken.

In den Befestigungsnuten 17 und 18 ist eine Glätteinrichtung 19 befestigt, welche mit ihren Vorsprüngen 20 in die Befestigungsnuten 17 und 18 eingeschoben ist. Die Vorsprünge 20 werden dabei von den Befestigungsnuten 17 und 18 hintergriffen, so daß eine weitere Befestigung der Glätteinrichtung nicht notwendig ist. Die Glätteinrichtung 19 erstreckt sich über die gesamte Breite der Fräse und besteht aus Kunststoff. Sie weist im vorderen Bereich einen im Querschnitt etwa dreiecksförmigen ausgesteiften Teil 21 auf, and den sich heckwärts ein plattenförmiger nachgiebigerer Teil 22 anschließt.

Die in Fahrtrichtung gesehen vordere Dreiecksseite 29 des steifen Teiles 21 ist von der vorderen Parallelogrammseite 14 des Fräsrahmens 3 aus pisten- und heckwärts gerichtet, wobei der Neigungswinkel der Dreiecksseite 29 zur Horizontalen gesehen flacher ist als der der vorderen Parallelogrammseite 14 des Fräsrahmens 3. An dem heckwärtigen Ende der Dreiecksseite 29 ist der plattenförmige nachgiebige Teil 22 befestigt. Eine weitere Dreiecksseite 30 erstreckt sich von dem vorderen Vorsprung 20 aus bis zum heckwärtigen Ende der vorderen Dreiecksseite 29. Zwischen den beiden Dreiecksseiten 29 und 30 sind vertikale, in Fahrtrichtung parallel zueinander angeordnete Versteifungsrippen 31 eingesetzt.

Von der hinteren Dreiecksseite 30 aus erstrecken sich ebenfalls in Fahrtrichtung und parallel zueinander angeordnete Verstärkungsrippen 32 auf der Oberseite des plattenförmigen Teiles 22 heckwärts bis zu dessen Ende. Diese mit dem plattenförmigen Teil verbundenen Verstärkungsrippen 32 nehmen in ihrer Höhe von der hinteren Dreiecksseite 30 bis zum heckwärtigen Ende des plattenförmigen Teiles 22 ab.

Auf der der Piste B zugewandten Seite der Glätteinrichtung sind in Fahrtrichtung hintereinanderliegend drei Querreihen 33, 34, 35 wulstförmiger, sich in Fahrtrichtung A längserstreckender Rippen 23 angebracht. Die erste Querreihe erstreckt sich von dem unteren Ende der vorderen Dreiecksseite 29 des steifen Teiles 21 aus bis zur Unterseite eines zwischen dem steifen Teil 21 und dem nachgiebigen Teil 22 der Glätteinrichtung 19 angebrachten horizontalen steifen Steges 36.

Mit Abstand an die erste Querreihe 33 anschließend ist auf der Unterseite des nachgiebigen Teiles 23 der Glätteinrichtung 19 eine zweite Querreihe 34 mit wulstförmigen Rippen 23 vorgesehen. Daran ebenfalls mit Abstand anschließend ist eine dritte Querreihe 35 von Rippen 23 vorgesehen, welche sich bis zum heckwärtigen Ende des nachgiebigen Teiles 22 erstreckt.

Auf der der Parallelogrammseite 13 gegenüberliegenden, oberen Seite 24 des Fräsrahmens 3 ist im Bereich der vorderen Kante 25 ebenfalls eine Befestigungsnut 26 eingearbeitet, welche sich über die gesamte Breite des Fräsrahmens 3 erstreckt. In der Befestigungsnut 26 ist ein Abdeckprofil aus einem nachgiebigen Kunststoff befestigt, das sich in Verlängerung der Parallelogramm seite 24 in Fahrtrichtung gesehen nach vorne erstreckt und in einem pistenwärts gerichteten Bogen endet. Auch dieses Abdeckprofil kann ebenso wie die Glätteinrichtung in die Befestigungsnut 26 eingeschoben werden, welche einen Vorsprung 28 des Abdeckprofiles 27 hintergreift, so daß eine weitere Befestigung des Abdeckprofiles 27 nicht notwendig ist. Von den Abdeckprofilen 27 sind zwei nebeneinander vorgesehen, wobei sich jeweils eines von dem Getriebe aus bis zu den seitlichen Enden 5 bzw. 6 des Fräsrahmens 3 erstreckt.

Die Fräswellen 7 und 8 sind einerseits in das Getriebe 4 und andererseits in die an den seitlichen Enden 5 und 6 des Fräsrahmens 3 angeschraubten Seitenlager 11 und 12 eingesteckt. Dies ist aus der Fig. 1 zu ersehen. In der Fig. 3 sind zum einen die Bauteile der Schneefräse 1 in der Draufsicht einzeln dargestellt; daneben sind sie auch noch in einer Seitenansicht zu erkennen. Besonders gut zu ersehen ist, daß die Schneefräse 1 aus nur sehr wenigen Teilen aufgebaut ist, die sehr leicht austauschbar sind. Sämtliche Verschleißteile sind an dem zentralen Fräsrahmen 3 angebracht, so daß je nach Verschleiß der Schneefräse entweder der gesamte Fräsrahmen 3 von dem Tragrahmen 2 abgeschraubt wird und durch einen neuen ersetzt wird, oder lediglich einzelne Verschleißteile ausgewechselt werden.

Wie auch aus der Figur 3, besser aber aus der Figur 4 ersichtlich ist, sind die Seitenlager 11 und 12 jeweils an einem Seitenschild 37 befestigt. Der Einfachheit halber wird an dieser Stelle nur der linke Seitenschild 37 beschrieben. Der rechte Seitenschild ist aber bis auf den Umstand, daß er spiegelverkehrt ist, mit dem linken Seitenschild identisch.

Auf der dem Fräsrahmen 3 zugewandten Seite 38 des Seitenschildes 37 sind V-förmig zueinander stehende, im Querschnitt L-förmige Hakenleisten 39 und 40 angebracht. Bei dem hier gezeigten Ausführungsbeispiel ist der von den Hakenleisten 39 und 40 eingeschlossene Winkel in etwa gleich dem Winkel, der durch die obere Parallelogrammseite 24 und die vordere Parallelogrammseite 14 des Fräsrahmens 3 eingeschlossen ist.

Der Seitenschild 37 ist in diesem Bereich etwa der Querschnittsfläche des Fräsrahmens 3 angepaßt. an dem den beiden Hakenleisten 39 und 40 gegenüberliegenden Ende ist der Seitenschild 37 zur den Hakenleisten abgewandten Seite hin in Form einer Lasche 41 abgebogen. Auf der Rückseite der Lasche 41 ist eine Mutter 42 angeschweißt. Die Achsrichtung der Mutter 42 liegt etwa in der Winkelhalbierenden des von den Hakeleisten 39 und 40 eingeschlossenen Winkels, bei diesem Ausführungsbeispiel genauer auf der Diagonalen eines Parallelogrammes.

Wie aus der Figur 3 ersichtlich ist, ist an den seitlichen Enden 5 und 6 des Fräsrahmens 3 jeweils ein Abschlußdeckel 43 angeschweißt, der die Querschnittsfläche des Fräsrahmens nach außen überragt. Genauer ausgedrückt überragt der Abschlußdeckel 43 den Fräsrahmen 3 an seiner Parallelogrammseite 24 und der vorderen Parallelogrammseite 14. An den anderen Parallelogrammseiten überragt der Abschlußdeckel 43 den Fräsrahmen 3 nicht, an der Unterseite des Parallelogrammes sind sogar Ausnehmungen vorgeshen, durch die die Befestigungsnuten 17 und 18 an der vorderen bzw. hinteren Kante 15 bzw. 16 zugänglich bleiben.

Der überstehende Abschlußdeckel 43 bildet an der oberen Seite 24 und der vorderen Parallelogrammseite 14 des Fräsrahmens 3 Stege 44 und 45 aus. Die Dicke der beiden Stege 44 und 45 ist entsprechend den Ausnehmungen des L-Profils der Hakenleisten 39 und 40 an dem Seitenschild 37 gewählt. Entgegen dem hier gezeigten Ausführungsbeispiel müssen die Stege und die Hakenleisten nicht durchgängig ausgebildet sein, sondern können auch stückweise unterbrochen sein.

Auf der von dem Fräsrahmen abgewandten Seite des Abschlußdeckels 43 ist im Bereich der hinteren Kante 16 des Fräsrahmens 3 eine sich zur oberen vorderen Kante 25 hin öffnende Einstecktasche 46 aufgeschweißt. Die Einstecktasche 46 besitzt einen Taschengrund 47 und zwei davon abstehende, parallel zu den angrenzenden Parallelogrammseiten verlaufende Flanken 48 und 49. Zur dem Fräsrahmen 3 abgewandten Seite ist die Einstecktasche 46 durch ein Wandstück 50 abgeschlossen.

In dem Taschengrund 47 ist eine Öffnung vorgesehen, durch die eine Halteschraube 51 hindurchgreift.

Wie besser aus der figur 4 ersichtlich ist, hintergreifen die-Hakenieisten 39 und 40 bei angebautem Zustand des Seitenschlides 37 den Abschlußdeckel 43 an seinen Stegen 44 und 45. die Lasche 41 mit der Mutter 42 steckt in der Einstecktasche 46, wobei die durch die Öffnung des Taschengrundes 47 sich hindurcherstreckende Halteschraube 51 die Mutter 42 des Seitenschildes 37 eingreift.

Zwischen dem Ende der Lasche 41 und dem Taschengrund 47 der Einstecktasche 46 verbleibt ein gewisser Abstand, so daß durch Anziehen der Halteschraube 51 der Klemmsitz zwischen den Stegen 44 bzw. 45 und den Hakenleisten 39 bzw. 40 verstärkt werden kann.

Der in Figur 3 dargestellte Fräsrahmen 3 ist nochmals in der Figur 5, allerdings in einer Vorderansicht zu sehen. Wie deutlich zu erkennen ist, weist der Fräsrahmen 3 eine Rahmensprengung derart auf, daß der Fräsrahman 3 in seiner Mitte durchgebogen ist, während seine seitlichen Enden 5 bzw. 6 um einen Betrag a gegenüber der Rahmenmitte nach oben gebogen sind. Eine solche Rahmensprengung läßt sich bei einem Hohlprofil auf einfache Weise dadurch herstellen, daß beim Exdrudieren eine Seite, hier die Seite 24, schneller abgekühlt wird als die andere Seite, hier die Seite 13.

Die Figuren 6 bis 8 zeigen eine weitere Ausführungsform der Glätteinrichtung 19, wobei die Rippen 23, wie gut aus der Druntersicht der Figur 7 erseichtlich ist, eine Tropfenform aufweisen. Allen Rippen 23 ist gemein, daß sich die Tropfenform in Fahrtrichtung verjüngt, so daß ein spitzer Teil 52 in Fahrtrichtung zeigt, während sich entgegen der Fahrtrichtung an den spitzen Teil 52 ein breiterer Teil 53 anschließt. Ebenso wie die Rippen der in Figur 2 gezeigten Glätteinrichtung 19 weisen auch die tropfenförmigen Rippen 23 im Querschnitt eine Nokkenform auf (vergleiche Figur 8).

Die Rippen 23 der ersten Querreihe 33 erstrecken sich mit ihrem spitzen Teil 52 über die gesamte vordere Dreiecksseite 29 des steifen Teiles 21 der Glätteinrichtung 19. Der spitze Teil 52 endet frontseitig erst etwa unterhalb des vorderen Vorsprungs 20. Die sich so relativ lang erstreckenden spitzen Teile 52 der vorderen Nocken verbreitern sich in der Weise entgegen der Fahrtrichtung, daß der zwischen den Rippen 23 verbleibende Zwischenraum enger wird.

Die Rippen 23 der vorderen Querreihe 33 sind aus verschleißfestem Material ausgebildet. Während die gesamte Glätteinrichtung 19 aus Polyurethan bestehen kann, läßt sich die Verschleißfestigkeit der Rippen 23 der ersten Querreihe 33 dadurch erreichen, daß dort dem Polyurethan Korundpartikel beigemischt werden.

Eine andere Möglichkeit der verschleißfesten Ausbildung der Rippen 23 dser vorderen Querreihe 33 zeigt die Figur 9. Die Rippen 23 der ersten Querreihe 33 bestehen dort aus einem Metall oder einem Duroplast und sind mit jeweils 4 Befestigungsankern 54 in die vordere Dreiecksseite 29 und den steifen Steg 36 der Glätteinrichtung 19 eingegossen.

Eine weitere Möglichkeit der Ausbildung verschleißfester vorderer Rippen 23 zeigt die Figur 10. Dort sind die Rippen 23 der vorderen Querreihe 33 mit einem Federstahlbelch 55 überzogen. Das Federstahlblech 55 ragt zusammen mit dem vorderen Vorsprung 20 in die vordere Befestigungsnut 17 hinein und wird. dort formschlüssig von dem vorderen Vorsprung 20 und der Befestigungsnut gehalten. An dem steifen Steg 36 ist das Federstahlblech an der Glätteinrichtung 19 festgeschraubt. Das Federstahlblech 55 kann auch im Bereich der vorderen Dreiecksseite 29 unterhalb des vorderen Vorsprungs 20 festgeschraubt sein. In diesem Fall kann davon abgesehen werden, daß das Federstahlblech 55 mit dem vorderen Vorsprung 20 zusammen in die Befestigungsnut 17 hineinragt.

Ein letztes Beispiel zur Ausbildung verschleißfester vorderer Rippen 23 ist in der Figur 11 dargestellt. Bei diesem Ausführungsbeispiel bildet ein Gleitblech 56 die vordere Dreiecksseite 29 des steifen Teiles 21. Das Gleitblech 56 ist im vorderen Bereich zu einer Art Spannhülse 57 aufgewickelt, die in die vordere Befestigungsnut 17 eingeschoben werden kann und sich aufgrund ihrer Eigenspannung in der Nut hält. Ansonsten entspricht die Form des Gleitbleches 56 der der vorderen Dreiecksseite 29 bei den anderen Ausführungsbeispielen. Die Verbindung zwischen dem Gleitblech 56 und der übrigen Glätteinrichtung 19 wird durch Verschrauben im Bereich des steifen Steges 36 bewerkstelligt. Der übrige Teil der Glätteinrichtung 19 besteht ebenso wie bei den anderen Ausführungsbeispielen aus Polyurethan.

Im folgenden wird die Wirkungsweise der Neuerung kurz erläutert.

Zunächst wird mit dem Zusammenbau der Schneefräse 1 begonnen. Als erstes schiebt man die Glätteinrichtung 19 mit ihren Vorsprüngen 20 in die Befestigungsnuten 17 und 18 des Fräsrahmens 3 hinein, bis sie an den seitlichen enden 5 und 6 des Fräsrahmens 3 bundig abschließen. Dann steckt man die Fräswellen 7 und 8 in das Getriebe 4 ein. Anschließend werden die Seitenschilde 37 mit ihren Seitenlagern 11 bzw. 12 auf die äu ßeren Enden 9 bzw. 10 der Fräswellen 7 bzw. 8 aufgesteckt und mit ihren Hakenleisten 39 und 40 über die Stege 44 und 45 eines Abschlußdeckels 43 des Fräsrahmens 3 geschoben. Der Seitenschild 37 wird so weit geschoben, bis die Lasche 41 mit der Mutter 42 in die Einstecktasche 46 so weit eingreift, daß die Halteschraube 51 in die Mutter 42 eingreifen kann.

Danach braucht die Halteschraube 51 nur noch angezogen zu werden, wobei sich der jeweilige Seitenschild 37 automatisch ausrichtet und arretiert.

Wie aus der Figur 4 ersichtlich ist, schiebt sich bei diesem Vorgang der Seitenschild 37 über die vordere Befestigungsnut 17, so daß die Glätteinrichtung 19 ebenfalls durch den Seitenschild 37 gehalten und am seitlichen Herausrutschen gehindert ist.

Das Auseinanderbauen der Schneefräse 1 geschieht in umgekehrter Reihenfolge.

Im folgenden wird die Schneefräse 1 im Betrieb erläutert.

Der von den Fräswellen 7 und 8 zerkleinerte Schnee wird gegen die vordere Parallelogrammseite 14 des als Prallkörpers ausgebildeten Fräsrahmens 3 geworfen. Da die Parallelogrammseite 14 mit Polyesterpulver beschichtet ist, gleitet der Schnee problemlos nach unten ab und verteilt sich vor der vorderen Kante 15 des Fräsrahmens 3. Durch die aus Figur 5 ersichtliche Rahmensprengung des Fräsrahmens 3 fließt der Schnee auch in den äußeren Rahmenbereichen sehr gut ab, ohne daß sich an den seitlichen Enden 5 bzw. 6 des Fräsrahmens 3 eine Randwallbildung des gefrästen Schnees ergeben würde.

Der Schnee gelangt nun an den steifen vorderen Teil 21, genauer an die vordere Dreiecksseite 29 und wird durch diese nach unten verdichtet. Gleichzeitig wird aber durch die Tropfenform der Rippen 23 der vorderen Querreihe 33 auch eine Verdichtung des Schnees in seitlicher Richtung erreicht. Der plattenförmige nachgiebige Teil 22 mit seiner zweiten Querreihe 34 und dritten Querreihe 35 sorgt für eine abschließende Glättung auch dann noch, wenn das Gelände relativ hügelig ist. Die vorderste Querreihe 23 der Rippen 23 ist in der Regel dem größten Verschleiß ausgesetzt. Da aber diese Rippen 23 aus Federstahl hergestellt sind, oder auf anderem Wege verschleißfest gemacht wurden, wird eine im wesentlichen gleichmäßige Abnutzung der Glätteinrichtung 19 erreicht, und zwar auch dann, wenn die Schneefräse bei hartem Schnee tief eingetaucht wird.

Die Glätteinrichtung 19 muß nicht unbedingt notwendigerweise an eine Schneefräse angeschlossen werden. Sie kann auch an einem sogenannten Glättebrett befestigt werden.

## Patentansprüche

1. Schneefräse (1) für den Heckanbau an ein Pistenfahrzeug, mit einer Fräswelle (7, 8) und einem im Querschnitt zumindest dreieckförmigen, sich über die Breite der Schneefräse (1) erstreckenden Fräsrahmen (3), an dessen seitlichen Enden (5, 6) Seitenschilde (37) mit Lagern für die Fräswelle angeschraubt sind, dadurch gekennzeichnet, daß an den seitlichen Enden (5, 6) des Fräsrahmens (3) jeweils in einer Querschnittsebene über zwei Rahmenflächen (14, 24) überstehende und V-förmig zueinander angeordnete Stege (44, 55) angebracht sind und daß auf der dem Fräsrahmen (3) zugewandten Seite (38) je des Seitenschildes (37) zwei V-förmig zueinander angerodnete Hakenleisten (39, 40) befestigt sind, die die Stege (44, 45) des Fräsrahmens (3) im angebrachten Zustand des Seitenschildes (37) hintergreifen, wobei die Hakenleisten (39, 40) des Seitenschildes zusammen mit einer an dem Fräsrahmen (3) angreifenden Halteschraube (51) einen formschlüssigen Klemmverschluß bilden.

2. Schneefräse nach Anspruch 1, dadurch gekennzeichnet, daß die Achse der Halteschraube (51) etwa in Richtung der Winkelhalbierenden der beiden Stege (39, 40) ausgerichtet ist.

3. Schneefräse nach Anspruch 1 oder 2, dadurch gekennzeichnet, daß die Hakenleisten (39, 40) bei angebrachtem Seitenschild (37) die Stege (44, 45) von außen umgreifen und die Schraube (51) mit Abstand von den Fräsrahmenflächen (14, 24) an dem Fräsrahmen (3) angebracht ist.

4. Schneefräse nach mindestens einem der Ansprüche 1 bis 3, dadurch gekennzeichnet, daß seitlich von dem Fräsrahmen (3) eine sich zu den V-förmigen Stegen (44, 45) hin öffnende Einstecktasche (46) für den Seitenschild (37) angebracht ist, wobei die Halteschraube (51) durch die Einstecktasche (46) hindurch an dem Seitenschild (37) angreift und als Zugschraube ausgebildet ist.

5. Schneefräse nach mindestens einem der Ansprüche 1 bis 4, dadurch gekennzeichnet, daß seitlich an dem Fräsrahmen (3) ein ebenfalls dreieckförmiger Abschlußdeckel (43) befestigt ist, der die Querschnittsfläche des Fräsrahmens (3) überrragt.

6. Schneefräse nach mindestens einem der Ansprüche 1 bis 5, dadurch gekennzeichnet, daß an dem der Einstecktasche (46) zugewandten Ende des Seitenschildes (37) eine entsprechende Einstecklasche (41) abgebogen ist, an welcher eine Mutter (42) befestigt ist.

7. Schneefräse nach mindestens einem der Ansprüche 1 bis 6, dadurch gekennzeichnet, daß der Fräsrahmen (3) als Prallkörper ausgebildet ist und daß die seitlichen Ränder (5, 6) jeweils von der Mitte des Fräsrahmens (3) aus ansteigend ausgebildet sind.

8. Schneefräse nach mindestens einem der Ansprüche 1 bis 7, dadurch gekennzeichnet, daß der Fräsrahmen eine der Piste zugewandte Fräsrahmenfläche (13) aufweist, an deren Kanten (15, 16) zwei Befestigungsnuten (17, 18) zur Aufnahme einer Glätteinrichtung (19) eingearbeitet sind.

9. Schneefräse nach mindestens einem der Ansprüche 1 bis 8, dadurch gekennzeichnet, daß die Glätteinrichtung (19) mit einem vorderen, im Querschnitt dreiecksartigen, an dem Fräsrahmen (3) entlang einer ersten Dreiecksseite befestigten Teil (21) versehen ist, dessen zweite Dreiecksseite (29) von dem Fräsrahmen (3) aus pisten- und heckwärts gerichtet als starre Verdichtungsfläche ausgebildet ist und an ihrem heckwärtigen Ende mit einem plattenförmigen, nachgiebigen Teil (22) verbunden ist, wobei sich der nachgiebige Teil (22) im unbelasteten Zustand etwa parallel zur zweiten Dreiecksseite

(29) und im belasteten Zustand etwa horizontal erstreckt, während eine dritte Dreiecksseite (30) als sich vom heckwärtigen Ende der zweiten Dreiecksseite (29) zum Fräsrahmen (3) erstreckende Stütze ausgebildet ist.

10. Schneefräse nach mindestens einem der Ansprüche 1 bis 9, dadurch gekennzeichnet, daß auf der der Piste (B) zugewandten Seite der Glätt einrichtung (19) mindestens eine Querreihe (33, 34, 35) wulstförmiger, sich in Fahrtrichtung (A) längserstreckender Rippen (23) angebracht ist.

11. Schneefräse mindestens nach Anspruch 10, dadurch gekennzeichnet, daß eine erste Querreihe (33) von Rippen (23) auf der Unterseite eines Steges (36) angebracht ist und sich bis auf die zweite vordere Dreiecksseite (29) des steifen Teiles (21) erstreckt.

12. Schneefräse nach mindestens einem der Ansprüche 1 bis 11, dadurch gekennzeichnet, daß die erste Querreihe (33) von Rippen (23) aus einem harten, verschleißfesten Material ausgebildet ist.

13. Schneefräse mindestens nach Anspruch 12, dadurch gekennzeichnet, daß die in Fahrtrichtung dahinterliegenden Querreihen (34, 35) aus weichem Material bestehen.

14. Schneefräse nach mindestens einem der Ansprüche 1 bis 13, dadurch gekennzeichnet, daß die Glätteinrichtung (19) aus Polyurethan besteht.

15. Schneefräse nach mindestens einem der Ansprüche 1 bis 14, dadurch gekennzeichnet, daß in die Rippen (23) der ersten Querreihe (33) Korundpartikel eingegossen sind.

16. Schneefräse nach mindestens einem der Ansprüche 1 bis 15, dadurch gekennzeichnet, daß die Rippen (23) der ersten Querreihe (33) zur Piste hin mit Federstahlblech (55) abgedeckt sind.

17. Schneefräse mindestens nach Anspruch 16, dadurch gekennzeichnet, daß das Federstahlblech (55) an die Glätteinrichtung (19) angeschraubt ist.

18. Schneefräse mindestens nach Anspurch 16 oder 17, dadurch gekennzeichnet daß das Federstahlblech (55) zusammen mit der Glätteinrichtung (19) in die vordere Befestigungsnut (17) des Fräsrahmens (3) eingeschoben ist.

19. Schneefräse nach mindestens einem der Ansprüche 1 bis 18, dadurch gekennzeichnet daß das Federstahlblech allein die zweite, pisten- und heckwärts geneigte Dreiecksseite (29) der Glätteinrichtung (19) bildet und an seinem heckwärtigen Ende mit dem plattenförmigen, nachgiebigen Teil (22) verbunden ist.

20. Schneefräse nach mindestens einem der Ansprüche 1 bis 19, dadurch gekennzeichnet daß die Rippen (23) der ersten Querreihe (33) als mit Befestigungsankern (54) ausgerüstete Metallnocken ausgebildet sind, die mit ihren Befestigungsankern (54) in die Glätteinrichtung (19) eingegossen sind.

21. Schneefräse nach mindestens einem der Ansprüche 1 bis 20, dadurch gekennzeichnet daß die Rippen (23) etwa tropfenförmig ausgebildet sind.

22. Schneefräse nach mindestens einem der Ansprüche 1 bis 21, dadurch gekennzeichnet daß die Rippen (23) derart ausgebildet sind, daß ein spitzerer Teil (52) in Fahrtrichtung zeigt und der anschließende Teil (53) sich entgegen der Fahrtrichtung verbreitert.

## Claims

1. Snow-compacting roller (1) for attachment to the rear of a tracking vehicle with a roller shaft (7, 8) and a roller frame (3), which is cross-selectional- ly at least triangular in shape and extends over the width of the snow-compacting roller (1), at the lateral ends (5, 6) of which are bolted on lateral plates (37) with mounts for the roller shaft, characterised in that bridges (44, 45) are arranged at the lateral ends (5, 6) of the roller frame (3) in a cross-sectional plane across two frame surfaces (14, 24) protruding and V-shaped with respect to each other, and that onto each side (38) facing the roller frame (3) of each lateral plate (37) are mounted two hook ledges (39, 40) which reach behind the bridges (44, 45) of the roller frame (3) with the lateral plate (37) in its attached state in which respect the hook ledges (39, 40) of the lateral plate together with a holding screw (51) engaging the roller frame (3) form an abutting clamping link.

2. Snow-compacting roller according to claim 1, characterised in that the axis of the holding screw (51) runs approximately in the direction of the bisector of the angle of the two bridges (39, 40).

3. Snow-compacting roller according to claim 1 or 2, characterised in that the hook ledges (39, 40) with the lateral plate (37) attached embrace the bridges (44, 45) from the outside, and that the screw (51) is attached to the roller frame (3) at a distance from the roller-frame surfaces (14, 24).

4. Snow-compacting roller according to at least one of the claims 1 to 3, characterised in that an insert pocket (46) which is open toward the V-shaped bridges (44, 45) is arranged for the lateral plate (37) at the side of the roller frame (3) in which respect the holding screw (51) engages the lateral plate (37) through the insert pocket (46) and is constructed as a tension bolt.

5. Snow-compacting roller according to at least one of the claims 1 to 4, characterised in that onto the side of the roller frame (3) is mounted an also triangular cover (43) which extends over the cross- sectional area of the roller frame (3).

6. Snow-compacting roller according to at least one of the claims 1 to 5, characterised in that a corresponding insert tongue (41) is bent off at the ends of the lateral plate (37) facing the insert pocket (46) onto which tongue is attached a nut (42).

7. Snow-compacting roller according to at least one of the claims 1 to 6, characterised in that the roller frame (3) is constructed as a baffle body and that the lateral edges (5, 6) are each arranged to be inclining from the centre of the roller frame (3).

8. Snow-compacting roller according to at least one of the claims 1 to 7, characterised in that the roller frame has a piste-facing roller-frame surface

(13) into the edges (15, 16) of which are worked in two fixing grooves (17, 18) to accommodate a smoothing device (19).

9. Snow-compacting roller according to at least one of the claims 1 to 8, characterised in that smoothing device (19) is provided with a forward part (21), which is cross-sectionally triangular and attached to the roller frame (3) along a first triangle side, the second triangle side (29) of which faces from the roller frame (3) pisteward and rearward and is constructed to be a rigid compacting surface and which is at its rearward end connected with a plate-shaped resilient part (22) in which respect the resilient part (22) in its unloaded state extends approximately parallel with the second triangle side (29) and in its loaded state approximately horizontally whereas a third triangle side (30) is constructed to be a support extending from the rearward end of the second triangle side (29) to the roller frame (3).

10. Snow-compacting roller according to at least one of the claims 1 to 9, characterised in that on the piste (B) facing side of the smoothing device (19) is arranged at least one cross-row (33, 34, 35) of lipped ribs (23) extending in the direction of travel (A).

11. Snow-compacting roller according to claim 10, characterised in that a first cross-row (33) of ribs (23) is mounted on the underside of a bridge (36) and extends up to the second frontal triangle side (29) of the rigid part (21).

12. Snow-compacting roller according to at least one of the claims 1 to 11, characterised in that the first cross-row (33) of ribs (23) is made of a hard, wear-resistant material.

13. Snow-compacting roller according to at least claim 12, characterised in that the therebehind located cross-rows (34, 35), as seen in the direction of travel, are made of a soft material.

14. Snow-compacting roller according to at least one of the claims 1 to 13, characterised in that the smoothing device (19) is made of polyurethane.

15. Snow-compacting roller according to at least one of the claims 1 to 14, characterised in that corondum particles are cast into the ribs (23) of the first cross-row (33).

16. Snow-compacting roller according to at least one of the claims 1 to 15, characterised in that the ribs (23) of the first cross-row (33) are covered toward the piste with spring-steel sheet (55).

17. Snow-compacting roller according to claim 16, characterised in that the spring-steel sheet (55) is bolted onto the smoothing device (19).

18. Snow-compacting roller according to at least claim 16 or 17, characterised in that the spring-steel sheet (55) is pushed together with the smoothing device (19) into the forward fixing groove (17) of the roller frame (3).

19. Snow-compacting roller according to at least one of the claims 1 to 18, characterised in that the spring-steel sheet on its own forms the second pisteward and rearward slating triangle side (29) of the smoothing device (19) and is connected at its rearward end with the plate-shaped resilient part (22).

20. Snow-compacting roller according to at least one of the claims 1 to 19, characterised in that the ribs (23) of the first cross-row (33) are constructed to be metal cams, equipped with fixing anchorages (54), which are cast together with their fixing anchorages (54) into the smoothing device (19).

21. Snow-compacting roller according to at least one of the claims 1 to 20, characterised in that the ribs (23) are arranged to be approximately drop- shaped.

22. Snow-compacting roller according to at least one of the claims 1 to 21, characterised in that the ribs (23) are constructed such that a more pointed part (52) points in the direction of travel and the following part (53) broadens against the direction of travel.

## Revendications

1. Fraiseuse de neige (1) pour le montage à l'arrière d'un véhicule de piste, comprenant un arbre porte-fraise (7, 8) et un cadre de fraise (3) qui présente une section transversale au moins triangulaire et s'étend sur la largeur de la fraiseuse de neige (1 et aux extrémités latérales (5, 6) duquel sont vissés des boucliers latéraux (37) avec des paliers pour l'arbre porte-fraise, caractérisée en ce qu'aux extrémités latérales (5, 6) du cadre de fraise (3) sont disposées, respectivement dans un plan de section transversale, des barrettes (44, 45) dépassant de deux surfaces (14, 24) du cadre et montées en V; et que du côté (38) de chaque bouclier latéral (37) dirigé vers le cadre de fraise (3) sont fixées deux baguettes crochues (39, 40) disposées en V qui, à l'état monté du bouclier latéral (37), passent derrière les barrettes (44, 45) du cadre de fraise (3), les baguettes crochues (39, 40) du bouclier latéral formant un raccord boulonné à engagement positif avec une vis de retenue (51) agissant sur le cadre de fraise (3).

2. Fraiseuse de neige selon la revendication 1, caractérisée en ce que l'axe de la vis de retenue (51) est orienté sensiblement dans la direction de la bissectrice des deux barrettes (39, 40).

3. Fraiseuse de neige selon l'une des revendications 1 ou 2, caractérisée en ce que, lorsque le bouclier latéral (37) est mis en place, les baguettes crochues (39, 40) entourent les barrettes (44, 45) par l'extérieur, et que la vis (51) est montée sur le cadre de fraise (3) à distance des surfaces (14, 24) dudit cadre de fraise.

4. Fraiseuse de neige selon au moins l'une des revendications 1 à 3, caractérisée en ce que sur le côté du cadre de fraise (3) est disposée une poche d'emboîtement (46) pour le bouclier latéral (37) qui s'ouvre en direction des barrettes (44, 45) en forme de V, la vis de retenue (51) attaquant le bouclier latéral (37) au travers de la poche d'emboîtement (46) et étant conformée en vis de tension.

5. Fraiseuse de neige selon au moins l'une des revendications 1 à 4, caractérisée en ce que latéralement sur le cadre de fraise (3) est monté un couvercle de fermeture (43) également triangulaire qui dépasse de l'aire de la section transversale du cadre de fraise (3).

6. Fraiseuse de neige selon au moins l'une des revendications 1 à 5, caractérisée en ce qu'à l'extrémité du bouclier latéral (37) dirigée vers la poche d'emboîtement (46) est pliée une patte d'emboîtement (41) correspondante sur laquelle est fixé un écrou (42).

7. Fraiseuse de neige selon au moins l'une des revendications 1 à 6, caractérisée en ce que le cadre de fraise (3) est conformé en corps de rebondissement, et que les bords latéraux (5, 6) montent respectivement à partir du milieu du cadre de fraise (3).

8. Fraiseuse de neige selon au moins l'une des revendications 1 à 7, caractérisée en ce que le cadre de fraise présente une surface de cadre de fraise (13) dirigée vers la piste et dans les bords (15, 16) de laquelle sont usinées deux rainures de fixation (17, 18) pour la réception d'un dispositif de lissage (19).

9. Fraiseuse de neige selon au moins l'une des revendications 1 à 8, caractérisé en ce que le dispositif de lissage (19) est équipé d'un élément antérieur (21) présentant une section triangulaire et fixé sur le cadre de fraise (3) le long d'un premier côté de triangle, dont le second côté (29) du triangle est dirigé à partir du cadre de fraise (3) vers la piste et vers l'arrière et conformé en surface de compactage rigide, et qui est rattaché à son extrémité arrière à un élément souple (22) en forme de plaque, l'élément souple (22) s'étendant à l'état non chargé sensiblement parallèlement au second côté (29) du triangle et sensiblement horizontalement à l'état chargé, tandis qu'un troisième côté (30) du triangle est conformé en support s'étendant de l'extrémité arrière du second côté (29) du triangle au cadre de fraise (3).

10. Fraiseuse de neige selon au moins l'une des revendications 1 à 9, caractérisée en ce qu'au moins une rangée transversale (33, 34, 35) de nervures (23) en forme de bourrelets s'étendant longitudinalement dans le sens de la marche A est disposée sur le côté du dispositif de lissage (19) dirigé vers la piste (B).

11. Fraiseuse de neige selon au moins la revendication 10, caractérisée en ce qu'une première rangée transversale (33) de nervures (23) est disposée à la face inférieure d'une barrette (36) et s'étend jusqu'au second côté avant (29) du triangle de l'élément rigide (21).

12. Fraiseuse de neige selon au moins l'une des revendications 1 à 11, caractérisée en ce que la première rangée transversale (33) de nervures (23) est réalisée à partir d'un matériau dur et résistant à l'usure.

13. Fraiseuse de neige selon au moins l'une des revendications 1 à 12, caractérisée en ce que les rangées transversales (34, 35) placées en arrière dans le sens de la marche sont constituées d'un matériau tendre.

14. Fraiseuse de neige selon au moins l'une des revendications 1 à 13, caractérisée en ce que le dispositif de lissage (19) est réalisé en polyuréthane.

15. Fraiseuse de neige selon au moins l'une des revendications 1 à 14, caractérisée en ce que dans les nervures (23) de la première rangée transversale (33) sont incorporées des particules de corindon.

16. Fraiseuse de neige selon au moins l'une des revendications 1 à 15, caractérisée en ce que les nervures (23) de la première rangée transversale (33) sont recouvertes, en direction de la piste, par une tôle en acier à ressorts (55).

17. Fraiseuse de neige selon au moins la revendication 16, caractérisée en ce que la tôle en acier à ressorts (55) est vissée sur le dispositif de lissage (19).

18. Fraiseuse de neige selon au moins l'une des revendications 16 ou 17, caractérisée en ce que la tôle en acier à ressorts (55) est engagée, conjointement avec le dispositif de lissage (19), dans la rainure de fixation antérieure (17) du cadre de fraise (3).

19. Fraiseuse de neige selon au moins l'une des revendications 1 à 18, caractérisée en ce que la tôle en acier à ressorts constitue seule le second côté (29) du triangle du dispositif de lissage (19) incliné vers la piste et vers l'arrière, et qu'elle est rattachée à son extrémité arrière à l'élément souple (22) en forme de plaque.

20. Fraiseuse de neige selon au moins l'une des revendications 1 à 19, caractérisée en ce que les nervures (23) de la première rangée transversale (33) sont conformées en saillies métalliques équipées de pièces d'ancrage de fixation (54), qui sont coulées avec leurs pièces d'ancrage de fixation (54) dans le dispositif de lissage (19).

21. Fraiseuse de neige selon au moins l'une des revendications 1 à 20, caractérisée en ce que les nervures (23) sont sensiblement conformées en gouttes.

22. Fraiseuse de neige selon au moins l'une des revendications 1 à 21, caractérisée en ce que les nervures (23) sont conformées de telle façon qu'une partie plus pointue (52) est dirigée dans le sens de la marche et que la partie (53) qui y fait suite s'élargit dans la direction opposée au sens de la marche.
